# EUROPÄISCHE PATENTSCHRIFT

(11) **EP 1 597 469 B1**
(45) Veröffentlichungstag und Bekanntmachung des Hinweises auf die Patenterteilung: **01.08.2012**
(21) Anmeldenummer: 04712567.9
(22) Anmeldetag: 19.02.2004
(51) Int. Cl.: F02D 41/24, F02D 41/26

(54) **STEUERGERÄT, COMPUTERPROGRAMM UND ZUSTANDSAUTOMAT IN EINEM STEUERGERÄT ZUM BETREIBEN EINER BRENNKRAFTMASCHINE**
CONTROLLER, COMPUTER PROGRAM AND STATE MACHINE IN A CONTROLLER FOR OPERATING AN INTERNAL COMBUSTION ENGINE
APPAREIL DE COMMANDE, PROGRAMME INFORMATIQUE ET AUTOMATE D'ETAT DANS UN APPAREIL DE COMMANDE POUR FAIRE FONCTIONNER UN MOTEUR A COMBUSTION INTERNE

(30) Priorität: 21.02.2003 DE 10308459
(43) Veröffentlichungstag der Anmeldung: 23.11.2005
(73) Patentinhaber: ROBERT BOSCH GMBH, 70442 Stuttgart (DE)
(72) Erfinder: KIEHNLE, Karin, 71263 Weil Der Stadt (DE); LUNT, Martin, 71706 Markgroeningen (DE); TISCHER, Christian, 71282 Hemmingen (DE); TRAUB, Andreas, 71701 Schwieberdingen (DE); STUERZL, Volker, 70374 Stuttgart (DE); BUCHHOLZ, Dieter, 74343 Sachsenheim (DE)
(86) Internationale Anmeldenummer: PCT/EP2004/050166
(87) Internationale Veröffentlichungsnummer: WO 2004/074665

(56) Entgegenhaltungen:
- EP-A- 0 507 072
- EP-A- 1 074 719
- DE-A- 19 709 318
- DE-A- 19 850 587
- US-A- 6 009 372
- HAREL D: "STATECHARTS: A VISUAL FORMALISM FOR COMPLEX SYSTEMS", SCIENCE OF COMPUTER PROGRAMMING, ELSEVIER BV, NL, vol. 8, no. 3, 1 June 1987 (1987-06-01), pages 231-274, XP001191242, ISSN: 0167-6423, DOI: 10.1016/0167-6423(87)90035-9

## Beschreibung

### Stand der Technik

Die Erfindung betrifft ein Streuergerät um Betreiben einer Brennkraftmaschine eines bestimmten Typs gemäß einem Zustandsautomaten. Die Erfindung betrifft weiterhin ein Computerprogramm und einen zustandsautomaten.

Zustandsautomaten sind im Stand der Technik und insbesondere in der Softwareentwicklung grundsätzlich bekannt. Allgemein gesprochen bilden sie verschiedene Zustände eines Systems bildlich ab. Die einzelnen Zustände des Systems werden dabei von Variablen und diesen zugeordneten Werten repräsentiert, die von Softwaremodulen abfragbar sind, siche z.B. DE19709318. Auch für Brennkraftmaschinen sind derartige Zustandsautomaten wie in Figur 4 dargestellt grundsätzlich bekannt; in diesem Fall geben die Zustandsautomaten verschiedene mögliche Betriebszustände, in Figur 4 durch dicke Punkte dargestellt, zum Betreiben der Brennkraftmaschine des bestimmten Typs und erlaubte Übergänge zwischen diesen Betriebszuständen vor. Die Betriebszustände in den Zustandsautomaten können in mehrere Schichten (1...n, n+1, ... N) gruppiert sein. Die Schichten sind in der Weise hierarchisch strukturiert, dass mindestens einer Schicht n mindestens eine weitere Schicht n+1 nachgelagert ist, die mindestens einen Unterbetriebszustand für einen der Schicht n zugeordneten Betriebszustand umfasst.

Bekannte Zustandsautomaten für Brennkraftmaschinen sind im Laufe der Zeit sukzessive gewachsen; sie wurden immer wieder bedarfsorientiert für spezielle Einzelanwendungen erweitert. Dies ist der Grund dafür, warum bestehende Zustandsautomaten für Brennkraftmaschinen heute sehr komplex und unhandlich sind. Wenn bekannte Zustandsautomaten für Einzelanwendungen in Verbindung mit Brennkraftmaschinen eines bestimmten Typs verwendet werden sollen, ist es heute unumgänglich, dass mit der Implementierung der bekannten Zustandsautomaten auch eine Vielzahl von Komponenten oder Teilsystemen mit installiert werden muss, die für die spezielle Einzelanwendung nicht unbedingt erforderlich wären.

Ausgehend von diesem Stand der Technik ist es deshalb die Aufgabe der Erfindung, das beschriebene bekannte Steuergerät derart weiterzubilden, dass eine einfache und schlanke Anpassung an verschiedene verwendete Brennkraftmaschinen unterschiedlichen Typs möglich ist.

Diese Aufgabe wird durch das in Patentanspruch 1 beanspruchte Steuergerät gelöst. Demnach ist zur Lösung dieser Aufgabe erfindungsgemäß vorgesehen, dass die Schicht n und alle ihr in der hierarchischen Struktur des Zustandsautomaten vorgelagerten Schichten jeweils Betriebszustände repräsentieren, welche die Brennkraftmaschine des bestimmten Typs mit Brennkraftmaschinen eines anderen Typs gemeinsam hat und dass die weitere Schicht sowie alle ihr in der hierarchischen Struktur des Zustandsautomaten nachgelagerten Schichten jeweils Betriebszustände repräsentieren, die spezifisch sind für die Brennkraftmaschine des bestimmten Typs.

### Vorteile

Brennkraftmaschinen unterschiedlichen Typs sind insbesondere Dieselmaschinen oder Benzinmaschinen.

Durch die beanspruchte erfindungsgemäße Aufteilung der Schichten des Zustandsautomaten ist es bei einem Wechsel des Typs der verwendeten Brennkraftmaschine nur noch erforderlich, diejenigen Schichten im Zustandsautomaten auszutauschen oder anzupassen, die spezifisch sind für eine bestimmte Brennkraftmaschine. Alle anderen Schichten des Zustandsautomaten bleiben von dem Wechsel unberührt. Diese anderen Schichten/Teile der Software beziehungsweise der Steuerung der Brennkraftmaschine, welche nur von den allgemeinen (wiederverwendbaren) Schichten des Zustandsautomaten abhängig sind, können ohne Anpassung bei verschiedenen Typen von Brennkraftmaschinen eingesetzt werden.

Anders ausgedrückt: Bei einem Wechsel des Typs der verwendeten Brennkraftmaschine ist es nun nicht mehr erforderlich, den gesamten Zustandsautomaten, der grundsätzlich die Betriebszustände von einer Vielzahl von Brennkraftmaschinen unterschiedlichen Typs umfasst, zu übernehmen. Vielmehr ist es möglich, bei Verwendung eines neuen Brennkraftmaschinentyps zunächst nur diejenigen Schichten des Zustandsautomaten zu verwenden, welche Betriebszustände repräsentieren, die brennkraftmaschinen-übergreifend, das heißt typen-unabhängig sind. Von den weiteren Schichten des Zustandsautomaten brauchen dann nur diejenigen Schichten übernommen zu werden, die für die spezifische verwendete Brennkraftmaschine geeignet sind. Auch innerhalb einer ausgewählten weiteren Schicht können einzelne, nicht benötigte Betriebszustandsmodule eliminiert oder ausgetauscht werden. Andere weitere Schichten, die in dem Zustandsautomaten grundsätzlich verfügbar sind, können weggelassen werden. Auf diese Weise ist grundsätzlich eine schlanke Adaption des Zustandsautomaten an beliebige Anwendungsfälle möglich.

Gemäß einem ersten Ausführungsbeispiel der Erfindung ist vorgesehen, dass der Zustandsautomat für die Brennkraftmaschine vier Schichten aufweist. Dabei repräsentiert die erste Schicht einen Betriebszustand "Motoransteuerung". Als Unterbetriebszustände zu dem Betriebszustand "Motoransteuerung" werden in der zweiten Schicht die Betriebszustände "Start", "Normalbetrieb" und "Nachlauf" definiert. Die dritte Schicht definiert wiederum Unterbetriebszustände zu den Betriebszuständen der Schicht 3. Sie umfasst die Zustände "Standby", "Bereit", "Startphase", "Leerlauf", "Gas geben", "Auslaufen" und "Beenden". Schließlich umfasst die vierte Schicht die Zustände "Vorglühen" oder "Nicht vorglühen" als Unterbetriebszustände zu dem Betriebszustand "Bereit" in der dritten Schicht. Wichtig bei diesem Ausführungsbeispiel ist, dass die erste bis dritte Schicht Betriebszustände repräsentieren, welche für die Brennkraftmaschine des bestimmten Typs unspezifisch sind, und in der vierten Schicht Betriebszustände definiert sind, die für die Brennkraftmaschine des bestimmten Typs spezifisch sind.

Weitere vorteilhafte Ausgestaltungen des Steuergerätes, wobei der Zustandsautomat so ausgebildet ist, dass ein Übergang zwischen einzelnen durch ihn repräsentierten Betriebszuständen nur unter bestimmten Bedingungen möglich ist, sind Gegenstand der Unteransprüche. Weiterhin ist es vorteilhaft, wenn das Steuergerät so ausgebildet ist, dass der Zustandsautomat nicht nur Betriebszustände der Brennkraftmaschine, sondern auch verschiedene Betriebszustände eines Steuergerätes der Brennkraftmaschine abbildet.

Die Aufgabe der Erfindung wird weiterhin durch ein Computerprogramm für das Steuergerät der Brennkraftmaschine sowie durch den zantandsufornaten. Die Vorteile sowie durch den Zustandsautomaten selber gelöst. Die Vorteile dieser Lösungen der Aufgabe entsprechen den oben unter Bezugnahme auf das erfindungsgemäße Steuergerät beschriebenen Vorteilen.

### Figuren

Die Erfindung wird nachfolgend detailliert unter Bezugnahme auf die der Beschreibung beigefügten Figuren 1 - 4 beschrieben, wobei
- Figur 1: die hierarchische Grundstruktur des erfindungsgemäßen Zustandsautomaten;
- Figur 2: die durch den Zustandsautomaten abgebildeten Betriebszustände der Brennkraftmaschine und des Steuergerätes für die Brennkraftmaschine;
- Figur 3: ein Steuergerät und eine Brennkraftmaschine; und
- Figur 4: allgemeine hierarchisch strukturierte Schichten eines Zustandsautomaten
zeigt.

### Beschreibung der Ausführungsbeispiele

Figur 1 zeigt ein Beispiel für eine Grundstruktur eines Zustandsautomaten 12 zum Ansteuern einer Brennkraftmaschine eines bestimmten Typs.

Figur 3 zeigt eine derartige Brennkraftmaschine eines bestimmten Typs 20, die über ein Steuergerät 10 gemäß dem darin abgespeicherten Zustandsautomaten 12 angesteuert wird. Ein von dem Steuergerät 10 angesteuerter Starter 15 dient zum Starten der Brennkraftmaschine 20.

Die in Figur 1 gezeigte Grundstruktur 12 weist insgesamt fünf Schichten n = 0 ... 4 auf. Eine oberste Schicht n = 0 repräsentiert den Betriebszustand "Motoransteuerung". Dabei handelt es sich um einen übergeordneten Begriff beziehungsweise Zustand aller möglichen Betriebszustände der Brennkraftmaschine und des Steuergerätes. Nachfolgend werden zunächst nur die verschiedenen Betriebszustände der Brennkraftmaschine diskutiert; eine Diskussion der verschiedenen Betriebszustände des Steuergerätes erfolgt weiter unten.

Der oberste Betriebszustand in der Schicht n = 1 lautet "Motoransteuerung" 1-6. In einer darunter liegenden Schicht n = 2 sind verschiedene Betriebszustände der Brennkraftmaschine zusammengefasst, welche den übergeordneten Betriebszustand "Motoransteuerung" spezifizieren; es handelt sich dabei um die Betriebszustände "Standby" 2-7 (optional), "Start" 2-8, "Normalbetrieb" 2-9 und "Nachlauf" 2-10. Unter der Bezeichnung "Start" sind alle Unterbetriebszustände der Brennkraftmaschine zusammengefasst, welche dazu dienen, die Brennkraftmaschine für den Start vorzubereiten sowie den Start durchzuführen. Bei diesen Unterbetriebszuständen handelt es sich um die Zustände "Bereit" 3-1 und "Startphase" 3-2, welche in einer Schicht n=3 spezifiziert sind. Ebenfalls in der dritten Schicht n=3 sind die Unterbetriebszustände "Leerlauf" 3-3 und,"Gasgeben" 3-4 als Unterbetriebszustände für den übergeordneten Zustand "Normalbetrieb" 2-9 in der zweiten Schicht n=2 beschrieben. Die dritte Schicht n = 3 umfasst die Zustände "Anlaufen" 3-5 und "Beenden" 3-6 als Unterbetriebszustände zu dem übergeordneten Betriebszustand "Nachlauf" 2-9 der Brennkraftmaschine, wie er in der zweiten Schicht genannt ist. Schließlich weist der in Figur 1 gezeigte Zustandsautomat eine vierte Schicht n = 4 auf, in welcher beispielhaft der Zustand "Bereit" aus der dritten Schicht n=3 näher spezifiziert ist. Beispielhaft kann während dieses "Bereit"-Zustandes bei Dieselmaschinen geprüft werden, ob ein "Vorglüh-Zustand" 4-1 oder ein "Nicht-vorglühen"-zustand 4-2 erreicht ist.

Erfindungsgemäß repräsentieren die erste bis dritte Schicht n=1 - 3, soweit sie die Brennkraftmaschine und nicht das Steuergerät betreffen, lediglich Betriebszustände, welche die Brennkraftmaschine eines bestimmten Typs, zum Beispiel eines Otto-Motors, mit Brennkraftmaschinen eines anderen Typs, zum Beispiel mit Dieselmaschinen, gemeinsam hat. Demgegenüber repräsentiert die vierte Schicht vorwiegend Betriebszustände, die für Brennkraftmaschine bestimmter Typen, Dieselmotoren oder Otto-Motoren spezifisch sind.

Die einzelnen bisher genannten Betriebszustände und die möglichen Übergänge zwischen diesen Betriebszuständen während des Betriebs der Brennkraftmaschine werden nachfolgend unter Bezugnahme auf Figur 2 näher beschrieben.

Im Rahmen des Zustandes "Motoransteuerung" 1-6 ist, wie aus Figur 2 ersichtlich, der gesamte mögliche Betrieb der Brennkraftmaschine des bestimmten Typs zusammenfassend dargestellt. Er gliedert sich insbesondere in die Zustände "Standby" 2-7, "Start" 2-8, "Normalbetrieb" 2-9 und "Nachlauf" 2-10. Der "Standby"-Zustand 2-7 ist als Energiesparmodus konzipiert, bei dem bestimmte elektrisch betriebene Nebenaggregate der Brennkraftmaschine abgeschaltet werden können. In der Konzeption als Energiesparmodus ist in dem "Standby"-Zustand eine Kommunikation über ein Netzwerk mit anderen Steuergeräten möglich. Außerdem kann während dieses Zustandes zum Beispiel eine Überwachung der Betriebstemperatur der Brennkraftmaschine, ein vorlaufen der Kraftstoffversorgung der Brennkraftmaschine, einer Überwachung der Drosselventilfeder oder ein Test der Notabschaltung erfolgen.

Wenn während des "Standby"-Zustandes 2-7 die Zündung des Fahrzeugs beziehungsweise der Brennkraftmaschine eingeschaltet wird oder eine andere äquivalente Information an das Steuergerät gegeben wird, wird der "Standby"-Zustand verlassen und die Steuerung der Brennkraftmaschine wechselt in einen "Bereit"-Zustand 3-1; ein Start der Brennkraftmaschine 20 kann dann unmittelbar folgen. In dem "Bereit"-Zustand kann zum Beispiel noch eine Überwachung von Leistungsverbrauchern erfolgen; bei Dieselmaschinen könnte in dem "Bereit"-Zustand gemäß einer darunter liegenden Schicht n=4 die Durchführung des Vorglühprozesses stattfinden. Sobald dann jedoch der Starter 15 für die Brennkraftmaschine aktiviert wird und eine Drehzahl der Brennkraftmaschine, die größer als ein vorgegebener Schwellenwert Thr0 ist, festgestellt wird, wird dieser "Bereit"-Zustand 3-1 verlassen und die Brennkraftmaschine wechselt in den "Startphase"-Zustand 3-2. Alternativ dazu erfolgt dann, wenn während des "Bereit"-Zustandes 3-1 die Zündung abgeschaltet wird, kein Übergang in den "Startphase"-Zustand, sondern ein Übergang in den Zustand "Auslaufen" 3-5.

Der Zustand "Startphase" 3-2 dient dazu, die Brennkraftmaschine aus eigener Kraft zum Laufen zu bringen. Wenn dies nicht gelingt, das heißt, wenn die Brennkraftmaschine "abgewürgt" wird, was soviel bedeutet, als dass die Drehzahl der Brennkraftmaschine für eine bestimmte Mindestzeit unterhalb eines vorgebbaren Schwellenwertes Thr1 bleibt, erfolgt ein Rücksprung in den "Bereit"-Zustand 3-1. Wird dagegen die Startphase erfolgreich abgeschlossen, das heißt, erhöht sich die Drehzahl der Brennkraftmaschine über einen vorgebbaren zweiten Schwellenwert Thr2, so erfolgt ein Übergang innerhalb der zweiten Schicht n=2 des Zustandsautomaten 12 von dem Betriebszustand "Start" 2-8 in den Betriebszustand "Normalbetrieb" 2-9.

Genauer gesagt erfolgt dann nach der Startphase zunächst ein Übergang der Brennkraftmaschine in einen "Leerlauf"-Zustand 3-3 in der dritten Schicht n = 3 des Zustandsautomaten, wie dies in der Figur 2 dargestellt ist. Je nach Wunsch des Fahrers eines Fahrzeugs, in dem die Brennkraftmaschine eingebaut ist, beziehungsweise je nach Fahrsituation wechselt der Betriebszustand der Brennkraftmaschine während des Zustandes "Normalbetrieb" 2-9 zwischen den Unterbetriebszuständen "Leerlauf" 3-3 und "Gasgeben" 3-4. Wird die Brennkraftmaschine 20 "abgewürgt", während sie sich in dem "Normalbetrieb" befindet, erfolgt innerhalb der Schicht n=2 ein Übergang in den Betriebszustand "Start" 2-8 und genauer gesagt innerhalb der Schicht n=3 ein Übergang in den Zustand "Bereit" 3-1. Wird dagegen der Zustand "Normalbetrieb" 2-9 ordnungsgemäß durch Abschalten der Zündung beendet, so geht die Brennkraftmaschine in der Schicht n=2 in einen Zustand "Nachlauf" 2-10 über. Innerhalb des Betriebszustandes "Nachlauf" 2-10 geht die Maschine nach dem Abschalten der Zündung zunächst in der Schicht n=3 in den Zustand "Auslaufen" 3-5 über. Dieser Zustand zeichnet sich dadurch aus, dass die Zündung zwar ausgeschaltet ist, die Brennkraftmaschine aber noch nachläuft, das heißt, dass ihre Drehzahl noch ungleich null ist. Erst wenn auch die Drehzahl der Brennkraftmaschine einen vorgegebenen Schwellenwert Thr3 unterschreitet, verlässt die Brennkraftmaschine 20 diesen Zustand "Auslaufen" 3-5 und geht innerhalb der dritten Schicht n=3 in einen Zustand "Beenden" 3-6 über. Dieser Zustand kennzeichnet die endgültige Abschaltung der Brennkraftmaschine, wobei zwar bereits die Zündung abgeschaltet und die Drehzahl 0 ist, aber bestimmte Aggregate, wie zum Beispiel ein Lüfter noch nachlaufen können, um zum Beispiel die Brennkraftmaschine zu kühlen.

Sobald der Zustand "Nachlauf" beendet ist, wechselt die Maschine innerhalb der zweiten Schicht in den Zustand "Standby" 2-7. Dieses Verhalten gilt dann, wenn während des Zustandes "Nachlauf" 2-10 die Zündung nicht wieder eingeschaltet wird.

Wenn die Zündung jedoch während dieses Zustandes "Nachlauf" 2-10 in der zweiten Schicht n = 2 wieder eingeschaltet wird, gibt es drei alternative Vorgehensweisen für die Steuerung der Brennkraftmaschine. Eine erste Alternative besteht darin, dass die Brennkraftmaschine innerhalb der zweiten Schicht n = 2 von dem Zustand "Nachlauf" 2-10 in den Zustand "Start" 2-8 wechselt. Bezogen auf die dritte Schicht n = 3 ist es für diesen Wechsel unerheblich, ob sich die Brennkraftmaschine 20 beim Wiederanschalten der Zündung in dem Zustand "Auslaufen" 3-5 oder in dem Zustand "Beenden" 3-6 befindet; in beiden Fällen geht die Brennkraftmaschine bei Anschalten der Zündung über in den Zustand "Bereit" 3-1. Alternativ dazu besteht die Möglichkeit, den Zustand "Motoransteuerung" 1-6 zu verlassen und in einen "Reset"-Zustand 1-2 des Steuergerätes 10 für die Brennkraftmaschine 20 überzugehen. Als dritte Alternative besteht die Möglichkeit, in einen Zustand "Abgeschaltet" 1-1 des Steuergerätes 10 überzugehen.

Neben dem Betriebszustand "Motoransteuerung" 1-6, der, wie beschrieben, alle wesentlichen Betriebszustände der Brennkraftmaschine umfasst, kann der Zustandsautomat 12 auch verschiedene Betriebszustände des Steuergerätes 10 für die Brennkraftmaschine umfassen. Dabei handelt es sich wie in Figur 2 dargestellt, um die Zustände "Abgeschaltet" 1-1, "Reset" 1-2, "Booten" 1-3, "Initialisierung" 1-4 und "Herunterfahren" 1-5. Wie bereits aus der Struktur der Bezugszeichen ersichtlich, sind diese Zustände ebenfalls gleichrangig mit dem Zustand "Motoransteuerung" 1-6 in der ersten Schicht n = 1 des Zustandsautomaten 12 angeordnet.

Die Übergänge zwischen diesen einzelnen Zuständen des Steuergerätes 10 der Brennkraftmaschine und auch die Übergänge zwischen diesen Zuständen und den oben beschriebenen Zuständen der Brennkraftmaschine werden nachfolgend kurz beschrieben.

Ausgangspunkt für die Betrachtung des beschriebenen Zustandsautomaten 12 ist vorzugsweise eine Situation, bei der ein Computer beziehungsweise ein Mikrocontroller in dem Steuergerät 10, auf welchem ein Computerprogramm zur Durchführung des beanspruchten und beschriebenen Verfahrens abläuft, ausgeschaltet ist. Sofern das Steuergerät 10 zusammen mit der Brennkraftmaschine 20 in ein Fahrzeug eingebaut ist, ist der Computer beispielsweise dann ausgeschaltet, solange die Türen des Fahrzeugs, insbesondere die Fahrertür, noch geschlossen ist oder ein anderes definiertes Aufweckereignis noch nicht eingetreten ist. Ein derartiger "Abgeschaltet"-Zustand ist in Figur 2 mit dem Bezugszeichen 1-1 bezeichnet. Sobald insbesondere die Fahrertür jedoch geöffnet wird, wird ein Schalter betätigt, welcher das Steuergerät 10 dazu veranlasst, diesen Zustand 1-1 zu verlassen und in einen "Reset"-Zustand 1-2 überzugehen. Während dieses Zustandes 1-2 wird das Steuergerät 10 in einen vordefinierten Ausgangszustand versetzt. Von dem "Reset"-Zustand 1-2 geht das Steuergerät 10 dann automatisch in den Zustand "Booten" 1-3 über, in welchem das Steuergerät hochgefahren wird. Innerhalb des Zustandes "Booten" durchläuft das Steuergerät 10 sequentiell die Zustände "Vorinitialisierung", "Drehzahlinitialisierung" 2-2 und "Nachinitialisierung" 2-3. Nach Abschluss des Zustandes "Booten" 1-1 geht das Steuergerät 10 wiederum automatisch in den Zustand "Initialisierung" 1-4 über, wobei verschiedene Anpassungen und insbesondere ein Vorbesetzen von bestimmten Variablen stattfinden. Dies erfolgt, indem die Zustände "Standardbooten" 2-4, "Kundenbooten" 2-5 und "Betriebssystem-Vorbereitung" 2-6 sequentiell durchlaufen werden. Am Ende des "Initialisierungs"-Prozesses geht das Steuergerät 10 automatisch in den Zustand "Motoransteuerung" 1-6 in der ersten Schicht n = 1 über. Genauer gesagt geht das Steuergerät dann in der Schicht n = 2 in den Zustand "Standby" 2-7 über.

Von dem Zustand "Standby" 2-7 wird die Brennkraftmaschine normalerweise nach dem Einschalten der Zündung gestartet, wie dies oben ausführlich beschrieben wurde. Darüber hinaus sind jedoch in der Regel auch verschiedene Bedingungen vorprogrammiert, bei deren Eintreten die Brennkraftmaschine aus dem "Standby"-Zustand 2-7 heraus nicht in den Zustand "Bereit" 3-1, sondern in den Zustand "Herunterfahren" 1-5 des Steuergerätes 10 übergeht. Dies ist insbesondere dann der Fall, wenn der "Standby"-Zustand 2-7 eingenommen wurde, nachdem der Nachlauf-Zustand 2-9 verlassen wurde. In dem Zustand "Herunterfahren" wird das Steuergerät auf seine Abschaltung hin vorbereitet. Wenn der Zustand "Herunterfahren" beendet worden ist, geht das Steuergerät automatisch wieder in den Zustand "Abgeschaltet" 1-1 über. Wenn jedoch während des Zustandes "Herunterfahren" die Zündung wieder eingeschaltet werden oder ein anderes äquivalentes Ereignis eintreten sollte, geht das Steuergerät 10 in den Zustand "Reset" 1-2 über, um von dort aus automatisch, wie oben beschrieben, in den Zustand "Booten" überzugehen.

## Patentansprüche

1. Steuergerät (10)zum Betreiben eines bestimmten Typs einer Brennkraftmaschine (20), wobei das Steuergerät einen Zustandsautomaten (12) umfasst, der Zustandsautomat (12) verschiedene mögliche Betriebszustände der Brennkraftmaschine (20) sowie erlaubte Übergänge zwischen den Betriebszuständen (20) vorgibt, und wobei die Betriebszustände in dem Zustandsautomaten (12) in mehreren Schichten (1, ...n, n+1, ...N) gruppiert und die Schichten (1, ...n, n+1, ...N) in der Weise hierarchisch strukturiert sind, dass mindestens einer Schicht (n) mindestens eine weitere Schicht (n+1) nachgelagert ist, welche mindestens einen Unterbetriebszustand für einen der Schicht (n) zugeordneten Betriebszustand umfasst,
**dadurch gekennzeichnet, dass**
die Schicht (n) und die ihr in der hierarchischen Struktur des Zustandsautomaten (12) vorgelagerten Schichten (0, ...n-1) jeweils Betriebszustände repräsentieren, welche nicht spezifisch sind für die bestimmte Brennkraftmaschine (20); und die weitere Schicht (n+1) sowie alle ihr in der hierarchischen Struktur des Zustandsautomaten (12) nachgelagerten Schichten (n+2, ...N) jeweils Betriebszustände repräsentieren, die spezifisch sind für die Brennkraftmaschine (20) des bestimmten Typs.

2. Steuergerät (10) nach Anspruch 1, **dadurch gekennzeichnet, dass** der Zustandsautomat (12) in einer für die bestimmte Brennkraftmaschine nicht spezifischen Schicht einen Betriebszustand "Motoransteuerung" (1-6) umfasst und dass der Zustandsautomat ferner die Zustände "Start" (2-8), "Normalbetrieb" (2-9), "Nachlauf" (2-10), "Bereit" (3-1), "Startphase" (3-2), Leerlauf" (3-3), "Gasgeben" (3-4), "Auslaufen" (3-5) und "Beenden" (3-6) umfasst, wobei
- die Betriebszustände "Start" (2-8), "Normalbetrieb" (2-9) und "Nachlauf" (2-10) Unterbetriebszustände zu dem Betriebszustand "Motoransteuerung" (1-6) darstellen,
- die Betriebszustände "Leerlauf" (3-3) und "Gasgeben" (3-4) Unterbetriebszustände zu dem Betriebszustand "Normalbetrieb" (2-9) und
- die Betriebszustände "Auslaufen" (3-5) und "Beenden" (3-6) Unterbetriebszustände zu dem Betriebszustand "Nachlauf" (2-10) darstellen.

3. Steuergerät (10) nach Anspruch 2, **dadurch gekennzeichnet, dass** der Zustandsautomat (12) nur dann
- einen Übergang von dem Betriebszustand "Bereit" (3-1) in den Betriebszustand "Startphase" (3-2) ermöglicht, wenn ein Aktivieren eines Starters (15) erkannt wird, und
- einen Übergang von dem Betriebszustand "Startphase" (3-2) zurück in den Betriebszustand "Bereit" (3-1) ermöglicht, wenn eine Drehzahl der Brennkraftmaschine (20) für eine vorgebbare Zeitdauer kleiner als ein erster vorgebbarer Schwellenwert (Thr1) ist.

4. Steuergerät (10) nach Anspruch 3, **dadurch gekennzeichnet, dass** der Zustandsautomat (12) einen dem Betriebszustand "Bereit" (3-1) übergeordneten Betriebszustand "Standby" (2-7) umfasst und der Zustandsautomat (12) einen Übergang von dem Betriebszustand "Standby" (2-7) in den Betriebszustand "Bereit" (3-1) ermöglicht, falls die Zündung für die Brennkraftmaschine eingeschaltet wird.

5. Steuergerät (10) nach Anspruch 2, **dadurch gekennzeichnet, dass** der Zustandsautomat (12) die Betriebszustände "Vorglühen" und "Nicht-Vorglühen" umfasst.

6. Steuergerät (10) nach einem der Ansprüche 2 bis 5, **dadurch gekennzeichnet, dass** der Zustandsautomat (12) einen Übergang von dem Betriebszustand "Auslaufen" (3-5) in den Betriebszustand "Beenden" (3-6) nur dann ermöglicht, wenn die Zündung ausgeschaltet und die Drehzahl der Brennkraftmaschine kleiner als ein dritter Schwellenwert (Thr3) nahe null ist.

7. Steuergerät (10) nach einem der Ansprüche 2 bis 6, **dadurch gekennzeichnet, dass** der Zustandsautomat (12) einen Übergang von dem Betriebszustand "Start" (2-8) direkt in den Betriebszustand "Nachlauf" (2-10) ermöglicht, wenn die Zündung ausgeschaltet wird oder eine hierzu äquivalente Information an das Steuergerät (10) gegeben wird.

8. Steuergerät (10) nach Anspruch 7, **dadurch gekennzeichnet, dass** der Zustandsautomat (12) einen Übergang von dem Betriebszustand "Bereit" (3-1) oder von dem Betriebszustand "Startphase" (3-2) in den Betriebszustand "Auslaufen" (3-5) ermöglicht, wenn die Zündung ausgeschaltet wird oder eine äquivalente Information an das Steuergerät gegeben wird.

9. Steuergerät (10)nach Anspruch 2, **dadurch gekennzeichnet, dass** der Zustandsautomat (12) einen Übergang von dem Betriebszustand "Start" (2-8) direkt in den Betriebszustand "Normalbetrieb" (2-9) ermöglicht, wenn die Drehzahl der Brennkraftmaschine einen vorgegebenen zweiten Schwellenwert (Thr2) überschreitet.

10. Steuergerät (10) nach Anspruch 9, **dadurch gekennzeichnet, dass** der Zustandsautomat (12) einen Übergang von dem Betriebszustand "Startphase" (3-2) in den Betriebszustand "Leerlauf" (3-3) ermöglicht, wenn die Drehzahl der Brennkraftmaschine den zweiten Schwellenwert (Thr2) überschreitet.

11. Steuergerät (10) nach Anspruch 2, **dadurch gekennzeichnet, dass** der Zustandsautomat (12) einen Übergang von dem Betriebszustand "Normalbetrieb" (2-9) direkt in den Betriebszustand "Start" (2-8) ermöglicht, wenn die Drehzahl der Brennkraftmaschine einen vorgegebenen ersten Schwellenwert (Thr1) unterschreitet.

12. Steuergerät (10) nach Anspruch 11, **dadurch gekennzeichnet, dass** der Zustandsautomat (12) einen Übergang aus dem Betriebszustand "Normalbetrieb" (2-9) in den Betriebszustand "Bereit" (3-1) ermöglicht, wenn die Drehzahl der Brennkraftmaschine den ersten Schwellenwert (Thr1) unterschreitet.

13. Steuergerät (10) nach Anspruch 2, **dadurch gekennzeichnet, dass** der Zustandsautomat (12) einen Übergang von dem Betriebszustand "Nachlauf" (2-10) direkt in den Betriebszustand "Start" (2-8) ermöglicht, wenn die Zündung
wieder eingeschaltet wird.

14. Steuergerät (10) nach Anspruch 13, **dadurch gekennzeichnet, dass** der Zustandsautomat (12) einen Übergang dann, wenn die Zündung wieder eingeschaltet wird, entweder von dem Betriebszustand "Auslaufen" (3-5) oder von dem Betriebszustand "Beenden" (3-6) aus in den Betriebszustand "Bereit" (3-1) ermöglicht; oder dass der Zustandsautomat (12) einen Übergang dann, wenn der Nachlauf beendet ist, entweder von dem Betriebszustand "Auslaufen" (3-5) oder von dem Betriebszustand "Beenden" (3-6) in den Betriebszustand "Standby" (2-7) ermöglicht.

15. Steuergerät (10) nach einem der vorangegangenen Ansprüche, **dadurch gekennzeichnet, dass** der Zustandsautomat (12) neben den Betriebszuständen der Brennkraftmaschine auch Betriebszustände des Steuergerätes (10) umfasst.

16. Steuergerät (10) nach Anspruch 15, **dadurch gekennzeichnet, dass** der Zustandsautomat (12) als Betriebszustände des Steuergeräts (10) die Betriebszustande "Abgeschaltet" (1-1), "Reset" (1-2), "Booten" (1-3), "Initialisierung" (1-4) und "Herunterfahren" (1-5) umfasst.

17. Steuergerät (10) nach Anspruch 16, **dadurch gekennzeichnet, dass** der Zustandsautomat (12) einen Übergang von dem Betriebszustand "Abgeschaltet" (1-1) in den Betriebszustand "Reset" (1-2) ermöglicht, wenn das Steuergerät (10) eingeschaltet wird, insbesondere durch Aktivierung eines Schalters in einer Tür des Fahrzeugs, in welches das Steuergerät (10) eingebaut ist.

18. Steuergerät (10) nach Anspruch 16 oder 17, **dadurch gekennzeichnet, dass** der Zustandsautomat (12) einen Übergang von dem Betriebszustand "Initialisierung" (1-4) in den Betriebszustand "Motoransteuerung" (1-6) oder einem dem Betriebszustand "Motoransteuerung" (1-6) nachgeordneten Betriebszustand ermöglicht, wenn die Initialisierung abgeschlossen ist.

19. Steuergerät (10) nach Anspruch 18, **dadurch gekennzeichnet, dass** der Zustandsautomat (12) einen Übergang von dem Betriebszustand "Initialisierung" (1-4) in einen der Betriebszustände "Standby" (2-7) oder "Start" (2-8) oder "Bereit" (3-1) ermöglicht.

20. Steuergerät (10) nach Anspruch 16, **dadurch gekennzeichnet, dass** der Zustandsautomat (12) einen Übergang von dem Betriebszustand "Standby" (2-8) der Brennkraftmaschine (20) in den Betriebszustand "Heruntergefahren" (1-5) des Steuergeräts ermöglicht.

21. Steuergerät (10) nach Anspruch 16, **dadurch gekennzeichnet, dass** der Zustandsautomat (12) einen Übergang von dem Betriebszustand "Nachlauf" (2-10) in einen der Zustände "Reset" (1-2), "Booten" (1-3) oder "Initialisierung" (1-4) ermöglicht, falls die Zündung ausgeschaltet war und wieder eingeschaltet wird.

22. Steuergerät (10) nach einem der Ansprüche 16 - 21, **dadurch gekennzeichnet, dass** der Betriebszustand "Booten" (1-3) die Unterbetriebszustände "Standardbooten" (2-1), "Kundenbooten" (2-2) und "Betriebssystemvorbereitung" (2-3) umfasst.

23. Steuergerät (10) nach einem der Ansprüche 16 - 22, **dadurch gekennzeichnet, dass** der Betriebszustand "Initialisierung" (1-4) die Unterbetriebszustände "Vorinitialisierung" (2-4), "Drehzahlinitialisierung" (2-5) und "Nachinitialisierung" (2-6) umfasst, die während des Initialisierungsvorgangs in der genannten Reihenfolge sequentiell durchlaufen werden.

24. Computerprogramm für ein Steuergerät (10) einer Brennkraftmaschine (20) in einem Kraftfahrzeug, mit Programmcode, der geeignet ist, den in dem Steuergerät (10) ausgebildeten Zustandsautomat (12) gemäß einem der Ansprüche 1 - 23 zu realisieren, wenn das Computerprogramm auf dem Steuergerät (10) ausgeführt wird.

25. Computerprogramm nach Anspruch 24, wobei der Programmcode auf einem computerlesbaren Datenträger gespeichert ist.

26. Zustandsautomat (12) in einem Steuergerät (10) einer Brennkraftmaschine (20), wobei der Zustandsautomat nach den Merkmalen mindestens eines der Ansprüche 1 bis 23 ausgebildet ist.

## Claims

1. Controller (10) for operating a particular type of internal combustion engine (20), wherein the controller comprises a state machine (12), the state machine (12) predefines various possible operating states of the internal combustion engine (20) and predefines permitted transitions between the operating states (20), and wherein the operating states in the state machine (12) are grouped into a plurality of layers (1, ...n, n+1, ...N), and layers (1, ...n, n+1, ...N) are hierarchically structured in such a way that at least one layer (n) has positioned after it at least one further layer (n+1) which comprises at least one sub-operating state for an operating state which is assigned to the layer (n),
**characterized in that**
the layer (n) and the layers (0, ...n-1) which precede it in the hierarchical structure of the state machine (12) each represent operating states which are not specific to the particular internal combustion engine (20); and the further layer (n+1) as well as all of the layers (n+2, ...N) which are positioned after it in the hierarchical structure of the state machine (12) each represent operating states which are specific to the internal combustion engine (20) of the particular type.

2. Controller (10) according to Claim 1, **characterized in that** the state machine (12) comprises an "engine actuation" (1-6) operating state in a layer which is not specific to the particular internal combustion engine, and **in that** the state machine also comprises the states: "start" (2-8), "normal operating mode" (2-9), "run-on" (2-10), "ready" (3-1), "starting phase" (3-2), "idling" (3-3), "accelerate" (3-4), "coast" (3-5) and "end" (3-6), wherein
- the "start" (2-8), "normal operating mode" (2-9) and "run-on" (2-10) operating states constitute sub-operating states with respect to the "engine actuation" (1-6) operating state,
- the "idling" (3-3) and "accelerate" (3-4) operating states constitute sub-operating states with respect to the "normal operating mode" (2-9) operating state, and
- the "coast" (3-5) and "end" (3-6) operating states constitute sub-operating states with respect to the "run-on" (2-10) operating state.

3. Controller (10) according to Claim 2, **characterized in that** the state machine (12) permits
- a transition from the "ready" (3-1) operating state into the "starting phase" (3-2) operating state only if activation of a starter (15) is detected, and
- permits a transition from the "starting phase" (3-2) operating state back into the "ready" (3-1) operating state only if a rotational speed of the internal combustion engine (20) is lower than a first predefinable threshold value (Thr1) for a predefinable time period.

4. Controller (10) according to Claim 3, **characterized in that** the state machine (12) comprises a "standby" (2-7) operating state which is superordinate to the "ready" (3-1) operating state, and the state machine (12) permits a transition from the "standby" (2-7) operating state into the "ready" (3-1) operating state if the ignition for the internal combustion engine is switched on.

5. Controller (10) according to Claim 2, **characterized in that** the state machine (12) comprises the "preheating" and "non-preheating" operating states.

6. Controller (10) according to one of Claims 2 to 5, **characterized in that** the state machine (12) permits a transition from the "coast" (3-5) operating state into "end" (3-6) operating state only if the ignition is switched off and the rotational speed of the internal combustion engine is lower than a third threshold value (Thr3) close to zero.

7. Controller (10) according to one of Claims 2 to 6, **characterized in that** the state machine (12) permits a transition from the "start" (2-8) operating state directly into the "run-on" (2-10) operating state if the ignition is switched off or information which is equivalent hereto is transmitted to the controller (10).

8. Controller (10) according to Claim 7, **characterized in that** the state machine (12) permits a transition from the "ready" (3-1) operating state or from the "starting phase" (3-2) operating state into the "coast" (3-5) operating state if the ignition is switched off or equivalent information is transmitted to the controller.

9. Controller (10) according to Claim 2, **characterized in that** the state machine (12) permits a transition from the "start" (2-8) operating state directly into the "normal operating mode" (2-9) operating state if the rotational speed of the internal combustion engine exceeds a predefined second threshold value (Thr2).

10. Controller (10) according to Claim 9, **characterized in that** the state machine (12) permits a transition from the "starting phase" (3-2) operating state into the "idling" (3-3) operating state if the rotational speed of the internal combustion engine exceeds the second threshold value (Thr2).

11. Controller (10) according to Claim 2, **characterized in that** the state machine (12) permits a transition from the "normal operating mode" (2-9) operating state directly into the "start" (2-8) operating state if the rotational speed of the internal combustion engine drops below a predefined first threshold value (Thr1).

12. Controller (10) according to Claim 11, **characterized in that** the state machine (12) permits a transition from the "normal operating mode" (2-9) operating state into the "ready" (3-1) operating state if the rotational speed of the internal combustion engine drops below the first threshold value (Thr1).

13. Controller (10) according to Claim 2, **characterized in that** the state machine (12) permits a transition from the "run-on" (2-10) operating state directly into the "start" (2-8) operating state if the ignition is switched on again.

14. Controller (10) according to Claim 13, **characterized in that** the state machine (12) permits a transition either from the "coast" (3-5) operating state or from the "end" (3-6) operating state into the "ready" (3-1) operating state when the ignition is switched on again; or **in that** the state machine (12) permits a transition either from the "coast" (3-5) operating state or from the "end" (3-6) operating state into the "standby" (2-7) operating state when the run-on is ended.

15. Controller (10) according to one of the preceding claims, **characterized in that** the state machine (12) comprises not only the operating states of the internal combustion engine but also operating states of the controller (10).

16. Controller (10) according to Claim 15, **characterized in that** the state machine (12) comprises, as operating states of the controller (10), the "switched-off" (1-1) operating state, "reset" (1-2) operating state, "boot" (1-3) operating state, "initialization" (1-4) operating state and "powering down" (1-5) operating state.

17. Controller (10) according to Claim 16, **characterized in that** the state machine (12) permits a transition from the "switched-off" (1-1) operating state into the "reset" (1-2) operating state if the controller (10) is switched on, in particular by activating a switch in a door of the vehicle in which the controller (10) is installed.

18. Controller (10) according to Claim 16 or 17, **characterized in that** the state machine (12) permits a transition from the "initialization" (1-4) operating state into the "engine actuation" (1-6) operating state or an operating state which is positioned after the "engine actuation" (1-6) operating state if the initialization is terminated.

19. Controller (10) according to Claim 18, **characterized in that** the state machine (12) permits a transition from the "initialization" (1-4) operating state into one of the "standby" (2-7) or "start" (2-8) or "ready" (3-1) operating states.

20. Controller (10) according to Claim 16, **characterized in that** the state machine (12) permits a transition from the "standby" (2-8) operating state of the internal combustion engine (20) into the "powering down" (1-5) operating state of the controller.

21. Controller (10) according to Claim 16, **characterized in that** the state machine (12) permits a transition from the "run-on" (2-10) operating state into one of the "reset" (1-2), "boot" (1-3) or "initialization" (1-4) operating states if the ignition has been switched off and switched on again.

22. Controller (10) according to one of Claims 16-21, **characterized in that** the "boot" (1-3) operating state comprises the "standard boot" (2-1), "customized boot" (2-2) and "operating system preparation" (2-3) sub-operating states.

23. Controller (10) according to one of Claims 16-22, **characterized in that** the "initialization" (1-4) operating state comprises the "pre-initialization" (2-4), "rotational-speed initialization" (2-5) and "post-initialization" (2-6) sub-operating states which are run through sequentially in the specified order during the initialization process.

24. Computer program for a controller (10) of an internal combustion engine (20) in a motor vehicle, having program code which is suitable for implementing the state machine (12) embodied in the controller (10), according to one of Claims 1-23, when the computer program is executed on the controller (10).

25. Computer program according to Claim 24, wherein the program code is stored on a computer-readable data carrier.

26. State machine (12) in a controller (10) of an internal combustion engine (20), wherein the state machine is embodied according to the features of at least one of Claims 1 to 23.

## Revendications

1. Appareil de commande (10) pour faire fonctionner un type déterminé de moteur à combustion interne (20), l'appareil de commande comprenant un automate d'état (12), ledit automate d'état (12) fixant à l'avance différents états de fonctionnement possibles du moteur à combustion interne (20) ainsi que des transitions autorisées entre les états de fonctionnement (20) et les états de fonctionnement étant groupés dans l'automate d'état (12) en plusieurs couches (1, ...n, n+1, ...N) et les couches (1, ...n, n+1, ...N) étant structurées hiérarchiquement, au moins une couche supplémentaire (n+1) subordonnée à au moins une couche (n), ladite couche supplémentaire comprenant au moins un sous-état de fonctionnement pour un état de fonctionnement associé à la couche (n), **caractérisé en ce que** la couche (n) et les couches (0, ...n-1) placées au-dessus d'elle dans la structure hiérarchique de l'automate d'état (12) représentent respectivement les états de fonctionnement non spécifiques du moteur à combustion interne (20) déterminé ; et que la couche supplémentaire (n+1) ainsi que toutes les couches (n+2, ...N) subordonnées à elle dans la structure hiérarchique de l'automate d'état (12) représentent respectivement des états de fonctionnement spécifiques du moteur à combustion interne (20) déterminé.

2. Appareil de commande (10) selon la revendication 1, **caractérisé en ce que** l'automate d'état (12) comprend un état de fonctionnement « excitation du moteur » (1-6) dans une couche non spécifique du moteur à combustion interne déterminé et que l'automate d'état comprend en outre les états « démarrage » (2-8), « fonctionnement normal » (2-9), « marche en inertie » (2-10), « prêt » (3-1), « phase de démarrage » (3-2), « marche au ralenti » (3-3), « accélération » (3-4), « décélération » (3-5) et « fin » (3-6) ;
- les états de fonctionnement « démarrage » (2-8), « fonctionnement normal » (2-9) et « marche en inertie » (2-10) représentant des sous-états de fonctionnement de l'état de fonctionnement « excitation du moteur » (1-6) ;
- les états de fonctionnement « marche au ralenti » (3-3) et « accélération » (3-4) représentant des sous-états de fonctionnement de l'état de fonctionnement « fonctionnement normal » (2-9) ; et
- les états de fonctionnement « décélération » (3-5) et « fin » (3-6) représentant des sous-états de fonctionnement de l'état de fonctionnement « marche en inertie » (2-10).

3. Appareil de commande (10) selon la revendication 2, **caractérisé en ce que** l'automate d'état (12) n'autorise :
- une transition de l'état de fonctionnement « prêt » (3-1) dans l'état de fonctionnement « phase de démarrage » (3-2) qu'après détection de l'activation d'un démarreur (15) ; et
- une transition de l'état de fonctionnement « phase de démarrage » (3-2) pour revenir dans l'état de fonctionnement « prêt » (3-1) que lorsqu'un nombre de tours du moteur à combustion interne (20) est inférieur à une première valeur seuil (Thr1) prédéfinie pendant une durée prédéfinie.

4. Appareil de commande (10) selon la revendication 3, **caractérisé en ce que** l'automate d'état (12) comprend un état de fonctionnement « en veille » (2-7) placé au-dessus de l'état de fonctionnement « prêt » (3-1) et que l'automate d'état (12) n'autorise une transition de l'état de fonctionnement « en veille » (2-7) dans l'état de fonctionnement « prêt » (3-1) que si l'allumage du moteur à combustion interne est connecté.

5. Appareil de commande (10) selon la revendication 2, **caractérisé en ce que** l'automate d'état (12) comprend les états de fonctionnement « préchauffage » et « sans préchauffage ».

6. Appareil de commande (10) selon l'une quelconque des revendications 2 à 5, **caractérisé en ce que** l'automate d'état (12) n'autorise une transition de l'état de fonctionnement « décélération » (3-5) dans l'état de fonctionnement « fin » (3-6) que lorsque l'allumage est déconnecté et que le nombre de tours du moteur à combustion interne est inférieur à une troisième valeur seuil (Thr3) presque nulle.

7. Appareil de commande (10) selon l'une quelconque des revendications 2 à 6, **caractérisé en ce que** l'automate d'état (12) n'autorise une transition de l'état de fonctionnement « démarrage » (2-8) directement dans l'état de fonctionnement « marche en inertie » (2-10) que si l'allumage est déconnecté ou si une information équivalente est communiquée à l'appareil de commande (10).

8. Appareil de commande (10) selon la revendication 7, **caractérisé en ce que** l'automate d'état (12) n'autorise une transition de l'état de fonctionnement « prêt » (3-1) ou de l'état de fonctionnement « phase de démarrage » (3-2) dans l'état de fonctionnement « décélération » (3-5) que si l'allumage est déconnecté ou si une information équivalente est communiquée à l'appareil de commande.

9. Appareil de commande (10) selon la revendication 2, **caractérisé en ce que** l'automate d'état (12) n'autorise une transition de l'état de fonctionnement « démarrage » (2-8) directement dans l'état de fonctionnement « fonctionnement normal » (2-9) que si le nombre de tours du moteur à combustion interne dépasse une deuxième valeur seuil (Thr2) prédéfinie.

10. Appareil de commande (10) selon la revendication 9, **caractérisé en ce que** l'automate d'état (12) n'autorise une transition de l'état de fonctionnement « phase de démarrage » (3-2) dans l'état de fonctionnement « marche au ralenti » (3-3) que si le nombre de tours du moteur à combustion interne est inférieur à la deuxième valeur seuil (Thr2).

11. Appareil de commande (10) selon la revendication 2, **caractérisé en ce que** l'automate d'état (12) n'autorise une transition de l'état de fonctionnement « fonctionnement normal » (2-9) directement dans l'état de fonctionnement « démarrage » (2-8) que si le nombre de tours du moteur à combustion interne est inférieur à une première valeur seuil (Thr1) prédéfinie.

12. Appareil de commande (10) selon la revendication 11, **caractérisé en ce que** l'automate d'état (12) n'autorise une transition de l'état de fonctionnement « fonctionnement normal » (2-9) dans l'état de fonctionnement « prêt » (3-1) que si le nombre de tours du moteur à combustion interne est inférieur à la première valeur seuil (Thr1).

13. Appareil de commande (10) selon la revendication 2, **caractérisé en ce que** l'automate d'état (12) n'autorise une transition de l'état de fonctionnement « marche en inertie » (2-10) directement dans l'état de fonctionnement « démarrage » (2-8) que si l'allumage est de nouveau connecté.

14. Appareil de commande (10) selon la revendication 13, **caractérisé en ce que** l'automate d'état (12) n'autorise une transition soit de l'état de fonctionnement « décélération » (3-5) soit de l'état de fonctionnement « fin » (3-6) dans l'état de fonctionnement « prêt » (3-1) que lorsque l'allumage est de nouveau connecté ; ou que l'automate d'état (12) n'autorise une transition soit de l'état de fonctionnement « décélération » (3-5) soit de l'état de fonctionnement « fin » (3-6) dans l'état de fonctionnement « en veille » (2-7) que si la marche en inertie est achevée.

15. Appareil de commande (10) selon l'une quelconque des revendications précédentes, **caractérisé en ce que** l'automate d'état (12) comprend, outre les états de fonctionnement du moteur à combustion interne, également les états de fonctionnement de l'appareil de commande (10).

16. Appareil de commande (10) selon la revendication 15, **caractérisé en ce que** l'automate d'état (12) comprend les états de fonctionnement de l'appareil de commande (10) correspondant aux états de fonctionnement « déconnecté » (1-1), « réinitialiser » (1-2), « réamorcer » (1-3), « initialiser » (1-4) et « éteindre » (1-5).

17. Appareil de commande (10) selon la revendication 16, **caractérisé en ce que** l'automate d'état (12) n'autorise une transition de l'état de fonctionnement « déconnecté » (1-1) dans l'état de fonctionnement « réinitialiser » (1-2) que si l'appareil de commande (10) est connecté, notamment par activation d'un contacteur placé dans une porte du véhicule dans laquelle l'appareil de commande (10) est encastré.

18. Appareil de commande (10) selon la revendication 16 ou 17, **caractérisé en ce que** l'automate d'état (12) n'autorise une transition de l'état de fonctionnement « initialisation » (1-4) dans l'état de fonctionnement « excitation du moteur » (1-6) ou un état de fonctionnement subordonné à l'état de fonctionnement « excitation du moteur » (1-6) que si l'initialisation est achevée.

19. Appareil de commande (10) selon la revendication 18, **caractérisé en ce que** l'automate d'état (12) autorise une transition de l'état de fonctionnement « initialisation » (1-4) dans un des états de fonctionnement « en veille » (2-7) ou « démarrage » (2-8) ou « prêt » (3-1).

20. Appareil de commande (10) selon la revendication 16, **caractérisé en ce que** l'automate d'état (12) autorise une transition de l'état de fonctionnement « en veille » (2-8) du moteur à combustion interne (20) dans l'état de fonctionnement « extinction » (1-5) de l'appareil de commande.

21. Appareil de commande (10) selon la revendication 16, **caractérisé en ce que** l'automate d'état (12) autorise une transition de l'état de fonctionnement « marche en inertie » (2-10) dans un des états « réinitialisation » (1-2), « réamorçage » (1-3) ou « initialisation » (1-4) si l'allumage est déconnecté et de nouveau connecté.

22. Appareil de commande (10) selon l'une quelconque des revendications 16 à 21, **caractérisé en ce que** l'état de fonctionnement « réamorçage » (1-3) comprend les sous-états de fonctionnement « amorçage standard » (2-1), « amorçage personnalisé » (2-2) et « préparation du système de propulsion » (2-3).

23. Appareil de commande (10) selon l'une quelconque des revendications 16 à 22, **caractérisé en ce que** l'état de fonctionnement « initialisation » (1-4) comprend les sous-états de fonctionnement « préinitialisation » (2-4), « initialisation du nombre de tours » (2-5) et « postinitialisation » (2-6) lancés de façon séquentielle dans l'ordre mentionné au cours du processus d'initialisation.

24. Programme informatique pour un appareil de commande (10) de moteur à combustion interne (20) placé dans un véhicule automobile, avec un code de programmation adapté pour mettre en oeuvre l'automate d'état (12) selon l'une quelconque des revendications 1 à 23 réalisé dans l'appareil de commande (10) lorsque le programme informatique est exécuté sur l'appareil de commande (10).

25. Programme informatique selon la revendication 24, le code de programmation étant mémorisé sur un support de données lisible par ordinateur.

26. Automate d'état (12) placé dans un appareil de commande (10) de moteur à combustion interne (20), l'automate d'état étant réalisé selon les caractéristiques d'au moins l'une quelconque des revendications 1 à 23.
